# EUROPÄISCHE PATENTSCHRIFT

(11) **EP 0 355 198 B1**
(45) Veröffentlichungstag und Bekanntmachung des Hinweises auf die Patenterteilung: **24.06.1992**
(21) Anmeldenummer: 88114823.3
(22) Anmeldetag: 09.09.1988
(51) Int. Cl.: A47G 23/02

(54) **Flaschenspender zum Aufstellen auf Tischen usw.**
Bottle dispenser for table use, etc.
Distributeur de bouteilles à poser sur la table etc.

(30) Priorität: 26.07.1988 DE 3825360
(43) Veröffentlichungstag der Anmeldung: 28.02.1990
(73) Patentinhaber: PICO GETRÄNKE-GMBH, D-8130 Starnberg (DE)
(72) Erfinder: Persch, Johannes, D-8130 Starnberg (DE)
(74) Vertreter: Grättinger, Günter

(56) Entgegenhaltungen:
- DE-C- 375 401
- FR-A- 1 126 567
- GB-A- 2 512
- GB-A- 11 970
- US-A- 2 329 689

## Beschreibung

Die vorliegende Erfindung betrifft einen Flaschenspender, enthaltend hineingestellte Flaschen, zum Aufstellen auf Tischen usw., umfassend einen Grundkörper, in welchen die Flaschen von oben hineingestellt und aus dem sie nach oben entnommen werden können, und eine auf alle Flaschen gleichzeitig wirkende Riegelvorrichtung mit einer Riegelstellung, in der ein Herausfallen der Flaschen aus dem Flaschenspender verhindert wird, sowie einer Entnahmestellung, in welcher die Flaschen wahlweise entnommen werden können.

Ein derartiger Flaschenspender geht aus der GB-A-2512 A.D. 1909 als bekannt hervor. Beim dort beschriebenen Flaschenspender ist auf dem Grundkörper zwischen den beiden auf ihm abgestellten Flaschen eine vertikale Säule angeordnet, welche an ihrem oberen Ende einen Riegel trägt. Dieser Riegel drückt in seiner Riegelstellung von oben auf die Verschlüsse der Flaschen. In der Entnahmestellung ist der Riegel angehoben. Auch der angehobene Riegel behindert allerdings noch die Entnahme der Flaschen nach oben.

Die DE-C-37 54 01 offenbart ein Likörgläsergestell, bei welchem die schlanken Stiele der auf einem Tablett abgestellten Gläser mittels einer Riegelvorrichtung fixiert werden. Die Riegelvorrichtung besteht aus zwei gegeneinander verdrehbaren ringförmigen Komponenten mit Ausnehmungen, welche die Stiele der Gläser aufnehmen und in der Riegelstellung umgreifen.

Desweiteren sind in der Gastronomie Flaschenspender zum Aufstellen auf Tischen bekannt, welche keine Riegelvorrichtung aufweisen; mit ihrer Hilfe werden den Gästen bevorzugt kleine Fläschchen mit alkoholischen Getränken angeboten. Damit das Etikett der in dem Spender befindlichen Flaschen lesbar bleibt, können die Aufnahmen in den Grundkörper nur verhältnismäßig flach ausgebildet sein. Dies führt dazu, daß beim raschen Handhaben der Flaschenspender, z.B. beim Abräumen der Tische, die Flaschen aus dem Flaschenspender herausfallen können.

Ziel der vorliegenden Erfindung ist es, einen Flaschenspender der eingangs beschriebenen Art zu schaffen, dessen Riegelvorrichtung möglichst einfach aufgebaut ist. Dabei sollen die Flaschen in dem Flaschenspender ansprechend präsentiert werden. Und auch Flaschen mit einer sehr kleinen Aufstandfläche sollen in der Riegelstellung sicher gehalten werden.

Diese Aufgabe wird erfindungsgemäß durch die kennzeichnenden Merkmale des Anspruchs 1 gelöst. In der Riegelstellung greifen vorspringende Teile der Riegelvorrichtung in auf den Flaschenkonturen befindliche Vertiefungen oder Querschnittsverjüngungen ein. Die in dem Spender enthaltenen Flaschen werden dabei durch die Riegelvorrichtung in der Riegelstellung in eine nach außen geneigte Position gebracht. Dies führt zu einer gefälligeren Anordnung der Flaschen als in den bekannten Spendern, in welchen sie senkrecht stehen. Durch die leichte Neigung der Flaschen nach außen fühlt sich der potentielle Kunde eher von dem Angebot angesprochen, wodurch sich der Absatz an angebotenen Flaschen steigern läßt. Dazu trägt auch die Ausbildung des erfindungsgemäßen Flaschenspenders bei, die aufgrund ihres technischen Charakters in der Lage ist, das Interesse des potentiellen Kunden auf sich zu ziehen.

Die Querschnittsverjüngung kann beispielsweise der Übergang von dem Flaschenbauch zum Flaschenhals sein; sie kann jedoch auch eine Einschnürung auf dem Flaschenbauch sein, welche sich bevorzugt unmittelbar oberhalb des Fußes der Flasche befindet.

Statt der Querschnittsverjüngung, welche sich über den gesamten Umfang der Flasche erstreckt, kann die Flasche auch eine einseitig angeordnete Vertiefung besitzen, in welche ein vorspringender Teil der Riegelvorrichtung eingreift. Dadurch kann zusätzlich zum Herausfallen aus dem Spender ein Verdrehen der Flaschen um deren Achsen verhindert werden, beispielsweise um die Flaschen in einer Stellung zu halten, in der das Etikett von außen gut lesbar ist.

Es versteht sich, daß der erfindungsgemäße Flaschenspender nicht nur auf Tischen aufgestellt werden kann, sondern überall dort, wo für den Absatz von Flaschen geworben wird, z.B. auf Bars, Theken, Tresen usw.

In einer bevorzugten Ausführungsform sind die Aufnahmen für die Flaschen regelmäßig um eine zentrale senkrechte Achse angeordnet; dieses hat den Vorteil, daß die auf alle Flaschen wirkende Riegelvorrichtung besonders einfach aufgebaut sein kann.

Die Riegelvorrichtung kann beispielsweise aus einem im oberen Bereich des Grundkörpers angeordneten Stern bestehen, der um die senkrechte Achse drehbar ist und der ebenso viele Vorsprünge und Ausnehmungen aufweist, wie der Spender Flaschen aufnehmen kann. In der Entnahmestellung ist der Stern dabei so gedreht, daß seine Ausnehmungen über den Aufnahmen für die Flaschen liegen, in der Riegelstellung hingegen ragen die Vorsprünge des Sterns über die Aufnahmen für die Flaschen und wirken mit einer Querschnittsverjüngung oder Vertiefung an den Flaschen zusammen, um diese am Herausfallen zu hindern. Auch bei dieser Ausführungsform drückt der Stern in der Riegelstellung die Flaschen bevorzugt nach außen, so daß sie leicht geneigt an der Aufnahme anliegen.

Bei einer besonders bevorzugten Ausführungsform besteht die Riegelvorrichtung aus einem oberen Stern und einem unteren Stern, welche durch eine Verbindungswelle drehfest miteinander verbunden sind. Der untere Stern greift dabei mit seinen Vorsprüngen in Verjüngungen der Flaschen unmittelbar oberhalb der Flaschenfüße ein, wenn die Riegelvorrichtung sich in der Riegelstellung befindet. Die Vorsprünge des oberen Sterns drücken in der Riegelstellung die Flaschen nach außen, so daß diese sich leicht geneigt an die Wand der Aufnahme anlegen. Die Vorsprünge der Sterne können leicht konkav geformt sein, so daß sie die Flaschen entsprechend ihrer Oberflächenkrümmung festhalten. Eine konvexe Krümmung der Vorsprünge der Sterne hingegen bewirkt eine leichtere Verdrehbarkeit der Riegelvorrichtung zwischen der Riegelstellung und der Entnahmestellung.

Der obere Stern ist bevorzugt drehfest mit einem Griff verbunden, der in seiner Höhe die in dem Flaschenspender befindlichen Flaschen überragt und mit dessen Hilfe die Riegelvorrichtung ungehindert betätigt werden kann. Der Griff kann dabei darüberhinaus die Funktion eines zusätzlichen Werbeträgers übernehmen; er kann beispielsweise in Form einer Flasche ausgeführt sein.

Alternativ zu einer unlösbaren Griffbefestigung, z.B. durch Kleben, kommt eine lösbare Griffbefestigung infrage, z.B. durch Einschieben, Klemmen oder Verkrallen des Griffs in einem entsprechenden Befestigungsteil, wobei der Griff als Flasche ausgebildet oder beiliebig geformt sein kann.

In einer anderen vorteilhaften Ausführungsform besteht die Riegelvorrichtung aus einem drehbaren Ring, der im unteren Abschnitt des Grundkörpers angeordnet ist. Der Ring besitzt ebensoviele Ausnehmungen wie der Spender Aufnahmen für die Flaschen und zwischen den Ausnehmungen jeweils nach innen gerichtete Vorsprünge, die die Flaschen im Bereich ihrer Füße nach innen drücken, wodurch die vorteilhafte Neigung der Flaschen nach außen bewirkt wird, wobei die Vorsprünge in eine entsprechende Querschnittsverjüngung oder Vertiefung der Flaschen unmittelbar oberhalb deren Füße eingreifen können. Der Eingriff in die Querschnittsverjüngung oder Vertiefung an den Flaschen kann auch durch eine Kante an dem Grundkörper erfolgen, gegen welche die Flaschen in ihrer Schräglage durch den Ring gedrückt werden. Die Verdrehung des Ringes gegenüber dem Grundkörper kann dabei durch einen zentral angeordneten Griff erfolgen, ebenso kann der Ring so ausgebildet sein, daß er einen Sockel für den Grundkörper bildet und von außen zugänglich gegen diesen verdreht werden kann. In diesem Fall kann ein zentraler Griff entfallen.

Neben den Aufnahmen für die Flaschen können die erfindungsgemäßen Flaschenspender weitere Aufnahmen z.B. für Zahnstocher oder Streichhölzer enthalten. Als Material für die Herstellung des Flaschenspenders kommen z.B. Holz, Kunststoff, Pappe, Keramik, Glas und Plexiglas in Frage.

Eine bevorzugte Ausführungsform des erfindungsgemäßen Flaschenspenders besitzt eine Rasteinrichtung, welche die Riegelvorrichtung in den Riegelstellungen und den Entnahmestellungen verrastet, so daß ein unbeabsichtigtes Verdrehen verhindert wird.

Entsprechend der konstruktiven Ausbildung und der Dimensionierung der Riegelvorrichtung besitzen die zur Verwendung gelangenden Flaschen eine Kontur, die geeignet ist, um mit der Riegelvorrichtung zusammenzuwirken.

Die Flaschen, die zum Zusammenwirken mit bevorzugten Ausführungsformen des erfindungsgemäßen Flaschenspenders geeignet sind, besitzen eine Querschnittsverjüngung unmittelbar oberhalb des Flaschenfußes, in welche entsprechende Teile der Riegelvorrichtung eingreifen können. Die Querschnittsverjüngung kann dabei von oben nach unten stetig ausgeformt sein, so daß der untere Abschnitt der Flasche insgesamt konisch ausgebildet ist; ebenso ist es möglich, daß die Querschnittsverjüngung unmittelbar oberhalb des Fußes aus einer Einschnürung besteht und daß die Flasche ansonsten im wesentlichen zylindrisch ist.

Im folgenden wird die Erfindung anhand der Zeichnung näher erläutert. Es zeigt
- Fig 1: einen Halbschnitt durch eine Ausführungsform des Erfindungsgegenstandes in der Entnahmestellung
- Fig 2: eine Draufsicht auf die Anordnung gemäß Fig. 1
- Fig 3: einen Halbschnitt der Anordnung gemäß Fig. 1 in Riegelstellung und
- Fig 4: einen Halbschnitt durch eine andere Ausführungsform des Erfindungsgegenstandes in Riegelstellung.

Der Grundkörper (1) des Flaschenspenders ist rotationssymmetrisch bezüglich der senkrechten Achse (2) aufgebaut. Er besitzt 5 Aufnahmen (3) für die Flaschen (4), welche gleichmäßig um die senkrechte Achse angeordnet sind. Die Aufnahmen (3) werden durch Bohrungen mit senkrechter Achse gebildet und besitzen einen Durchmesser, welcher geringfügig größer ist als der Durchmesser des Fußes (5) der Flasche (4). Die Aufnahme (3) wird nach unten begrenzt durch einen ringförmigen Absatz (6) des Grundkörpers (1), auf welchem die Flasche mit ihrem Fuß aufsteht.

Der Grundkörper (1) besitzt eine zentrale Bohrung (7), welche von einer Verbindungswelle (8) durchsetzt ist. Die Verbindungswelle (8) ist an ihrem unteren Ende (9) mit einem unteren Stern (10) fest verbunden. Die Dimensionierung ist dabei dermaßen, daß der untere Stern (10) sich auf einem geringfugig höheren Niveau befindet als der engste Querschnitt der Querschnittsverjüngung (11) der in den Flaschenspender eingesetzten Flasche. Ein oberer Stern (12), welcher die gleiche Form besitzt wie der untere Stern (10), ist ebenfalls mit der Verbindungswelle (8) fest verbunden, und zwar dermaßen, daß die Vorsprünge (13) und die Ausnehmungen (14) beider Sterne jeweils zueinander fluchten. Mit dem oberen Stern (12) ist ein Griff (15) fest verbunden, mit welchem die aus dem oberen Stern (12), dem unteren Stern (10) und der Verbindungswelle (8) bestehende Riegelvorrichtung (16), bezogen auf den Grundkörper (1), verdreht und so in eine Entnahmestellung (Fig. 1) und in eine Riegelstellung (Fig. 3) gebracht werden kann.

Fig. 2 zeigt eine Draufsicht auf die Ausführungsform des Flaschenspenders gemäß Fig. 1, ebenfalls in Entnahmestellung. Die Form des oberen Sterns (12) ist hier besonders deutlich; die Ausnehmungen (14) besitzen eine Krümmung, die der der Aufnahmen (3) entspricht. Die Vorsprünge (13) sind an ihrem Rand konkav ausgeformt mit einer Krümmung, welche der Oberflächenkrümmung der Flasche an der Berührungsstelle entspricht. Der untere Stern (10) besitzt in diesem Falle die im wesentlichen gleiche Form wie der obere Stern (12).

Fig. 3 zeigt die Anordnung gemäß den Figuren 1 und 2 in Riegelstellung. Der untere Stern (10) greift hierbei mit seinen Vorsprüngen (17) in die Querschnittsverjüngungen (11) der Flaschen (4) ein. Dadurch wird ein Herausfallen der Flaschen aus dem Flaschenspender verhindert. Die Vorsprünge (13) des oberen Sterns (12) drücken dabei das Oberteil der Flasche nach außen, so daß sich diese in der Riegelstellung in einer leicht geneigten Position befindet. Zum Entnehmen der Flaschen aus dem Flaschenspender wird lediglich die Riegelvorrichtung (16) mit Hilfe des Griffes (15) verdreht, bis sich die Ausnehmungen in dem oberen und dem unteren Stern mit den Aufnahmen (3) für die Flaschen decken. Die Flaschen kippen dabei in ihre senkrechte Position gem. Fig. 1 zurück.

Eine andere Ausführungsform des Flaschenspenders zeigt Fig. 4. Als Riegelvorrichtung wirken dabei nach innen gerichtete Vorsprünge (18) an einem Ring (19), welche in der Riegelstellung gleichzeitig die Flasche in eine nach außen geneigte Position bringen und sie mit ihrer oberhalb des Fußes (5) angeordneten Querschnittsverjüngung (11) gegen eine Kante (20) drücken, welche die Aufnahme (3) an ihrem unteren inneren Ende mit dem Grundkörper (1) bildet. Der Ring (19) bildet bei dieser Ausführungsform einen Sockel für den Grundkörper (1), wobei beide Teile gegeneinander verdreht werden können. Zwischen jeweils zwei Vorsprüngen (18) des Ringes (19) sind Ausnehmungen angeordnet, die in ihrer Krümmung mit den Aufnahmen (3) übereinstimmen. In der Entnahmestellung, in welcher die Ausnehmungen und die Aufnahmen (3) zur Deckung gebracht werden, lassen sich die Flaschen (4) aus dem Flaschenspender herausnehmen. Der Grundkörper (1) besitzt mittig angeordnet eine Vertiefung (21), welche beispielsweise Zahnstocher aufnehmen kann. Das Trennen des Grundkörpers (1) von dem den Sockel bildenden Ring (19) wird durch zwei in den Ring eingesetzte Stifte (22) verhindert, welche in eine in dem Grundkörper angeordnete Ringnut (23) eingreifen.

Eine Rasteinrichtung (24) besteht aus einer Sackbohrung (25) im Grundkörper (1) parallel zur senkrechten Achse (2), welche eine Kugel (26) und eine Druckfeder (27) aufnimmt. Die Kugel (26) wird von der Druckfeder (27) in entsprechende Vertiefungen (28) in dem Ring (19) (Fig. 4) bzw. in dem oberen Stern (12) (Fig. 1 und 3) gedrückt. Die Anordnung der Vertiefungen (28) ist dabei derart gewählt, daß die Riegelvorrichtung (16) jeweils in ihren Entnahmestellungen und Riegelstellungen verrastet.

In den Figuren 1, 2 und 4 ist ebenfalls die Flaschenform dargestellt, die geeignet ist, um mit bevorzugten Ausführungsformen des erfindungsgemäßen Flaschenspenders optimal zusamenzuwirken. Die Querschnittsverjüngung (11) befindet sich unmittelbar oberhalb des Fußes (5) der Flasche (4). Der geringste Durchmesser der Querschnittsverjüngung beträgt etwa 65 % des Durchmessers des Fußes und befindet sich auf etwa 10 % der Gesamthöhe der Flasche. Der maximale Durchmesser des nach oben konisch erweiterten Bauches der Flasche entspricht etwa dem Durchmesser des Fußes (5), und befindet sich auf ca. 55 % der Gesamthöhe der Flasche.

Bevorzugte Flaschen für das Zusammenwirken mit bevorzugten Ausführungsformen des erfindungsgemäßen Flaschenspenders besitzen die folgende Dimensionierung: Höhe: ca. 98 mm; Durchmesser des Fußes und größter Durchmesser des Bauches: ca. 29 mm; geringster Durchmesser der Querschnittsverjüngung (11) des Bauches: ca. 19 mm; Höhe des geringsten Durchmessers der Querschnittsverjüngung über der Standfläche: ca. 10 mm; Höhe des größten Durchmessers des Bauches über der Standfläche: ca. 52 mm.

## Patentansprüche

1. Flaschenspender, enthaltend hineingestellte Flaschen, zum Aufstellen auf Tischen usw., umfassend einen Grundkörper (1), in welchen die Flaschen (4) von oben hineingestellt und aus dem sie nach oben entnommen werden können, und eine auf alle Flaschen gleichzeitig wirkende Riegelvorrichtung (16) mit einer Riegelstellung, in der ein Herausfallen der Flaschen aus dem Flaschenspender verhindert wird, sowie einer Entnahmestellung, in welcher die Flaschen wahlweise entnommen werden können,
dadurch gekennzeichnet,
daß im Grundkörper (1) für jede Flasche (4) eine Aufnahme (3) eingesenkt ist, innerhalb welcher vorspringende Teile (17, 20) der Riegelvorrichtung (16) in deren Riegelstellung in Vertiefungen oder Querschnittsverjüngungen (11) der Flaschenform eingreifen, und daß in der Riegelstellung die Flaschen nach außen geneigt sind.

2. Flaschenspender gemäß Anspruch 1,
dadurch gekennzeichnet,
daß die Aufnahmen (3) gleichmäßig verteilt um eine zentrale senkrechte Achse (2) angeordnet sind.

3. Flaschenspender gemäß Anspruch 2,
dadurch gekennzeichnet,
daß die Riegelvorrichtung (16) die Flaschen (4) in der Riegelstellung in eine mit dem Flaschenhals nach außen geneigte Position bringt.

4. Flaschenspender gemäß Anspruch 2 oder Anspruch 3,
dadurch gekennzeichnet,
daß die Riegelvorrichtung (16) einen im oberen Bereich des Grundkörpers (1) angeordneten, um die senkrechte Achse (2) drehbaren Stern (12) besitzt, dessen Anzahl an Vorsprüngen (13) und Ausnehmungen (14) der Anzahl der Aufnahmen (3) für die Flaschen entspricht, wobei die Vorsprünge (13) des Sterns (12) in eine auf dem oberen Abschnitt der Flaschenkontur angeordnete Querschnittsverjüngung oder Vertiefungen eingreifen oder auf den Übergang vom Bauch zum Hals der Flaschen aufliegen.

5. Flaschenspender gemäß Anspruch 3,
dadurch gekennzeichnet,
daß die Riegelvorrichtung (16) einen oberen Stern (12) und einen unteren Stern (10) umfaßt, welche durch eine Verbindungswelle (8), welche in einer zentralen Bohrung (7) des Grundkörpers (1) drehbar gelagert ist, fest miteinander verbunden sind, wobei der obere Stern (12) mit seinen Vorsprüngen (13) die Flaschen (4) in der Riegelstellung in die nach außen geneigte Position bringt und der untere Stern (10) mit seinen Vorsprüngen (17) in Querschnittsverjüngungen (11) oder Vertiefungen der Flaschen (4) unmittelbar oberhalb der Flaschenfüße (5) eingreift.

6. Flaschenspender gemäß Anspruch 5,
dadurch gekennzeichnet,
daß die Vorsprünge (13, 17) der Sterne konvex ausgeformt sind.

7. Flaschenspender gemäß Anspruch 5,
dadurch gekennzeichnet,
daß die Vorsprünge (13, 17) der Sterne konkav geformt sind.

8. Flaschenspender gemäß einem der Ansprüche 5-7, dadurch gekennzeichnet,
daß ein Griff (15), der die Flaschen in dem Flaschenspender überragt, mit dem oberen Stern (12) verbunden ist.

9. Flaschenspender gemäß Anspruch 8,
dadurch gekennzeichnet,
daß der Griff durch eine mit der Oberseite des oberen Sterns (12) drehfest verbundenen Flasche gebildet ist.

10. Flaschenspender gemäß Anspruch 3,
dadurch gekennzeichnet,
daß die Riegelvorrichtung (16) einen um die senkrechte Achse (2) drehbaren Ring (19) umfaßt, der ebensoviele nach innen gerichtete Vorsprünge (18) besitzt, wie der Flaschenspender Aufnahmen (3), wobei die Flaschen (4) in der Riegelstellung von den Vorsprüngen (18) an ihren Füßen (5) nach innen gedrückt und von einer Kante (20) des Grundkörpers (1), die in eine entsprechende Querschnittsverjüngung oder Vertiefung (11) oberhalb der Flaschenfüße (5) eingreift, gehalten werden.

11. Flaschenspender gemäß Anspruch 10,
dadurch gekennzeichnet,
daß der Ring (19) einen Sockel für den Grundkörper (1) bildet und daß beide Teile zueinander verdrehbar sind, wodurch die Entnahmestellung und die Riegelstellung für die Flaschen einstellbar ist.

12. Flaschenspender gemäß einem der vorausgehenden Ansprüche,
dadurch gekennzeichnet,
daß die Riegelvorrichtung (16) in den Entnahmestellungen und in den Riegelstellungen durch eine Rasteinrichtung (24) rastbar ist.

## Claims

1. A bottle dispenser for bottles received therein to be placed on a table etc. comprising a base (1) into which the bottles (4) can be placed from above and from which they can be removed in an upward direction, said dispenser having a locking device (16) acting simultaneously upon all bottles, said locking device having a locking position to prevent the bottles from falling out of the dispenser and a removal position so that the bottles can optionally be removed from the bottle dispenser,
characterized in that a receptacle (3) is sunk in said base (1) for each bottle (4) within which projecting members (17, 20) of the locking device (16) engaging with recesses or cross-sectional traperings (11) of the bottle contour and that in their locking position the bottles are arranged in an outwardly inclined position.

2. A bottle dispenser as set forth in claim 1, characterized in that the receptacles (3) are evenly-spaced around a central, vertical axis (2).

3. A bottle dispenser as set forth in claim 2, characterized in that the locking device (16) brings the bottles (4) in the locking position into a position with the bottle neck outwardly inclined.

4. A bottle dispenser as set forth in claim 2 or 3, characterized in that the locking device (16) comprises a star (12) which is located in the upper area of the base (1) and which is mounted for rotation about the vertical axis (2) and which has projections (13) and recesses (14) in its outer perimiter, the number of projections and recesses corresponding to the number of receptacles (3) for the bottles, the projections (13) of the star (12) engaging into a cross-sectional tapering or into recesses located in the upper section of the bottle contour or rest on the transition from the body to the neck of the bottles.

5. A bottle dispenser as set forth in claim 3, characterized in that the locking device (16) comprises an upper star (12) and a lower star (10) which are permanently connected to one another by a connecting shaft (8) which is rotatably mounted in a central bore (7) of the base (1) and that which the upper star (12) brings the bottles (4) in the locking position into an outwardly inclined position by means of its projections (13) and the lower star (10) engages with its projections (17) into cross-sectional taperings (11) or recesses of the bottles (4) immediately above the bottle feet (5).

6. A bottle dispenser as set forth in claim 5, characterized in that the projections (13, 17) of the stars are convex.

7. A bottle dispenser as set forth in claim 5, characterized in that the projections (13, 17) of the stars are concave.

8. A bottle dispenser as set forth in one of claims 5 to 7, characterized in that a handle (15) extending over the bottles in the bottle dispenser is connected to the upper star (12).

9. A bottle dispenser as set forth in claim 8, characterized in that the handle is in the shape of a bottle and is connected in a non-rotating manner to the top of the upper star (12).

10. A bottle dispenser as set forth in claim 3, characterized in that the locking device (16) comprises a ring which can rotate about a vertical axis (2) and has inwardly directed projections (18), the number of inwardly directed projections being the same as the bottle dispenser has receptacles (3), the bottles (4) being pressed inwardly in the locking position by means of the projections (18) on their feet (5), the base (1) having edges (20) which engage in a corresponding cross-sectional tapering or recess (11) above the bottle feet (5) to hold the bottles.

11. A bottle dispenser as set forth in claim 10 characterized in that the ring (19) forms a support for the base (1) and in which both parts can rotate relative to one another, thereby moving the locking device between the removal position and the locking position for the bottles.

12. A bottle dispenser as set forth in anyone of the preceding claims, characterized in that the locking device (16) is including means for stopping it in the removal positions and in the locking positions.

## Revendications

1. Dispensateur de bouteilles, contenant des bouteilles disposées à l'intérieur, pour assurer leur présentation sur des tables, etc, comprenant un corps de base (1), dans lequel les bouteilles (4) sont insérées par le haut et hors duquel elles peuvent être prélevées vers le haut, et un dispositif de verrouillage (16), agissant simultanément sur toutes les bouteilles, avec une position de verrouillage, dans laquelle une chute des bouteilles hors du dispensateur de bouteilles est empêchée, ainsi qu'une position de prélèvement, dans laquelle les bouteilles peuvent être prélevées au choix, caractérisé en ce que, dans le corps de base (1) est ménagé, pour chaque bouteille (4), un logement (3) à l'intérieur duquel s'engagent des parties en saillie (17,20) du dispositif de verrouillage (16), venant en contact, dans leur position de verrouillage, dans des cavités ou des effilements de section transversale (11) de la forme de bouteille, et en ce que les bouteilles sont inclinées vers l'extérieur lorsqu'elles sont dans la position de verrouillage.

2. Dispensateur de bouteilles selon la revendication 1, caractérisé en ce que les logements (3) sont distribués régulièrement autour d'un axe central (2) vertical.

3. Dispensateur de bouteilles selon la revendication 2, caractérisé en ce que, dans la position de verrouillage, le dispositif de verrouillage (16) place les bouteilles (4) en position inclinée, le col de bouteille étant orienté vers l'extérieur.

4. Dispensateur de bouteilles selon la revendication 2 ou 3, caractérisé en ce que le dispositif de verrouillage (16) comporte, dans la zone supérieure du corps de base (1), une étoile (12) tournant autour de l'axe (2) vertical, dont le nombre de saillies (13) et d'évidements (14) correspond au nombre de logements (3) pour les bouteilles, les saillies (13) de l'étoile (12) venant en contact dans un effilement de section transversal, ou des cavités, disposé(es) sur la partie supérieure du contour de bouteille, ou reposent sur la transition entre le ventre et le col des bouteilles.

5. Dispensateur de bouteilles selon la revendication 3, caractérisé en ce que le dispositif de verrouillage (16) comprend une étoile supérieure (12) et une étoile inférieure (10), reliées rigidement ensemble, au moyen d'un arbre de liaison (8) monté à rotation dans un alésage central (7) du corps de base (1), l'étoile supérieure (12) plaçant par ses saillies (13), dans la position de verrouillage, les bouteilles (4) en position inclinée vers l'extérieur, et l'étoile inférieure (10) s'engageant, par ses saillies (17), dans des effilements de section transversale (11) ou des cavités des bouteilles (4), directement au-dessus des pieds de bouteilles (5).

6. Dispensateur de bouteilles selon la revendication 5, caractérisé en ce que les saillies (13,17) des étoiles sont de forme convexe.

7. Dispensateur de bouteilles selon la revendication 5, caractérisé en ce que les saillies (13,17) des étoiles sont de forme concave.

8. Dispensateur de bouteilles selon l'une des revendications 5 à 7, caractérisé en ce qu'une poignée (15), qui dépasse des bouteilles dans le dispensateur de bouteilles, est reliée à l'étoile supérieure (12).

9. Dispensateur de bouteilles selon la revendication 8, caractérisé en ce que la poignée est formée par une bouteille reliée rigidement en rotation à la face supérieure de l'étoile supérieure (12).

10. Dispensateur de bouteilles selon la revendication 3, caractérisé en ce que le dispositif de verrouillage (16) comprend un anneau (19) tournant autour de l'axe (2) vertical et qui possède autant de saillies (18) orientées vers l'intérieur que le dispensateur de bouteilles possède de logements (3), les bouteilles (4) étant, en position de verrouillage, pressées vers l'intérieur par les saillies (18), sur leurs pieds (5), et maintenues par une arête (20) du corps de base (1) qui vient en contact dans un effilement de section transversale ou une cavité (11) correspondant(e), au-dessus des pieds de bouteille (5).

11. Dispensateur de bouteilles selon la revendication 10, caractérisé en ce que l'anneau (19) forme un socle pour le corps de base (1) et en ce que les deux parties sont susceptibles de tourner l'une par rapport à l'autre, faisant que la position de prélèvement et la position de verrouillage des bouteilles sont réglables.

12. Dispensateur de bouteilles selon l'une des revendications précédentes, caractérisé en ce que le dispositif de verrouillage (16) est encliquetable, dans les positions de prélèvement et dans les positions de verrouillage, au moyen d'un dispositif à cliquet (24).
